# EUROPÄISCHE PATENTSCHRIFT

(11) **EP 0 900 045 B1**
(45) Veröffentlichungstag und Bekanntmachung des Hinweises auf die Patenterteilung: **11.07.2001**
(21) Anmeldenummer: 97915399.6
(22) Anmeldetag: 20.03.1997
(51) Int. Cl.: A47L 5/24, A47L 5/28

(54) **STAUBSAUGER**
VACUUM CLEANER
ASPIRATEUR

(30) Priorität: 29.04.1996 DE 19617066
(43) Veröffentlichungstag der Anmeldung: 10.03.1999
(73) Patentinhaber: VORWERK & CO. INTERHOLDING GmbH, 42275 Wuppertal (DE)
(72) Erfinder: BUMB, Germann, D-42285 Wuppertal (DE); AHLF, Heinz-Jürgen, D-51467 Bergisch Gladbach (DE); KEMKER, Uwe, D-42105 Wuppertal (DE); MICHEL, Paul-Gerhard, D-58256 Ennepetal (DE)
(74) Vertreter: Müller, Enno, Dipl.-Ing.
(86) Internationale Anmeldenummer: EP9701395
(87) Internationale Veröffentlichungsnummer: WO9740733

(56) Entgegenhaltungen:
- WO-A-94/15519
- DE-A- 3 337 460
- GB-A- 267 423
- GB-A- 452 211
- GB-A- 2 126 471

## Beschreibung

Die Erfindung betrifft einen Staubsauger gemäß Oberbegriff des Anspruchs 1.

Ein derartiger Staubsauger ist aus der DE-A-3 337 460 bekannt.

Ein weiterer Staubsauger ist bspw. aus der WO-A-94/15519 bekannt. Dieser setzt sich im wesentlichen zusammen aus einem stationären Bodenteil und einem von dem Bodenteil abnehmbaren Sauggerät, welches nach Abnahme als Handgerät genutzt wird. Die Motor-Saug-Einheit ist in dem abnehmbaren Handgerät integriert. Das Bodenteil weist zum Spannungsanschluß einen mit einem Spiralkabel versehenen Stecker auf, wobei weiter das abnehmbare Handgerät über eine weitere stromführende Leitung mit dem bodenteilseitigen Stecker verbunden ist, dies über eine in dem Bodenteil angeordnete Kabeltrommel, welche selbsttätig, bspw. über eine Federausbildung, ein Aufwickeln der nicht benötigten Leitungslänge zwischen Bodenteil und Handgerät bewirkt. Zur Nutzung dieses Staubsaugers wird das Handgerät von dem stationären Bodenteil abgenommen und hiernach bspw. mit einem Saugrohr und einer Saugdüse oder dergleichen versehen. Bei Nichtbenutzung wird das Handgerät wieder in das Bodenteil eingesteckt, wobei die Kabeltrommel ein Aufwickeln der stromführenden Leitung bewirkt.

Im Hinblick auf den vorbeschriebenen Stand der Technik wird die Aufgabe der Erfindung darin gesehen, einen Staubsauger der in Rede stehenden Art hinsichtlich seiner Handhabbarkeit zu verbessern.

Diese Aufgabe ist beim Gegenstand des Anspruchs 1 gelöst.

Es ergibt sich der Vorteil, daß der so gebildete Staubsauger sowohl als übliches Bodensauggerät als auch als ein vollständig autark nutzbarer Handstaubsauger genutzt werden kann. Im Bodensaugbetrieb ist das die Motor-Saug-Einheit beinhaltende Handgerät auf dem Bodenteil angeordnet und bevorzugt mit diesem verrastet. Den Stromleitungsanschluß bildet ein mit einem üblichen Stecker versehenes Kabel, welches auf einer in dem Bodenteil angeordneten Kabeltrommel aufwickelbar ist. Von dieser Kabeltrommel geht eine weitere Leitungsverbindung aus zum Anschluß des angekoppelten Handgeräteteiles. Das Bodenteil ist mit Rädern oder Rollen versehen, wie sie auch bei bekannten handelsüblichen Bodensauggeräten zum Einsatz kommen. Zur Nutzung des Staubsaugers als Handstaubsauger wird das Handgerät von dem Bodenteil vollständig abgekoppelt, d. h. auch unter Trennung der Leitungsverbindung. Die Stromversorgung des Handgerätes kann hiernach bspw. über ein in dem Handgerät ingetriertes Akku oder dergleichen erfolgen, welches im Bodensaugbetrieb über das Bodenteil aufgeladen werden kann. Bevorzugt wird jedoch eine Ausgestaltung, bei welcher das Handgerät bei Nutzung als Handstaubsauger über eine anzuschließende Netzleitung versorgt wird. Wesentlich ist jedoch hierbei, daß das Handgerät bei Nutzung als Handstaubsauger vollständig von dem Bodenteil abgekoppelt ist. Als ein wesentlicher Vorteil dieser erfindungsgemäßen Ausgestaltung erweist es sich, daß ein für den Bodenbetrieb benötigter, an die Motor-Saug-Einheit anzuschließender Saugschlauch auch bei Betrieb als Handstaubsauger weitergenutzt werden kann, bspw. bei Überbodenarbeiten zum Absaugen von Polstern oder dergleichen. Weiter kann das Handgerät bei Nutzung als Handstaubsauger mit einem Gerätestiel und einem Vorsatzgerät, bspw. in Form einer Saugdüse, bestückt werden. In einer vorteilhaften Weiterbildung des Erfindungsgegenstandes ist vorgesehen, daß das Bodenteil eine starre Steckdose aufweist, zur Leitungs-Steckverbindung mit dem Handgerät, bei Kopplung des Handgerätes mit dem Bodenteil. Diese starre Steckdose wirkt mit einer an dem Handgerät angeordneten Steckaufnahme zur Bildung der Leitungs-Steckverbindung zusammen. Eine solche Leitungs-Steckverbindung ist aus der nicht vorveröffentlichten Patentanmeldung der Anmelderin DE-A-196 08 247 bekannt. Im Bereich dieser Leitungs-Steckverbindung erfolgt bevorzugt auch eine Verrastung zwischen Handgerät und Bodenteil. Diese Verrastung ist willensbetont aufhebbar, wozu im Bereich der Steckverbindung die Steckdose eine entsprechend ausgebildete Handhabe, bspw. in Form eines Drückerteiles, aufweist. Die handgeräteseitige, mit der bodenteilseitigen Steckdose zusammenwirkende Steckaufnahme dient bei Nutzung als Handstaubsauger, d. h. bei Abkopplung des Handgerätes von dem Bodenteil, zur Aufnahme einer mit einer üblichen Netzleitung und einem Netzstecker versehenen Steckdose. Das Bodenteil kann bspw. in Form eines plattenartigen Fahrgestells ausgebildet sein, wobei die Steckdose zur Leitungs-Steckverbindung mit dem Handgerät im Bereich des Auflagebodens des Bodenteiles ausgebildet ist. Erfindungsgemäß wird jedoch vorgeschlagen, daß die Steckdose zum teilweisen Übergriff der Motor-Saug-Einheit ausgebildet ist. Bevorzugt wird hierbei eine Ausgestaltung, bei welcher die Steckdose an einem frei kragenden Auslegerarm des Bodenteiles ausgebildet ist. Hierzu wird vorgeschlagen, daß dieser die Steckdose aufweisende Auslegerarm von einem Aufnahmeboden ausgehend sich schwanenhalsartig im wesentlichen senkrecht nach oben, bezogen auf eine Ebenenerstreckung des Bodenteiles, frei auskragt. Der Wurzelbereich des Auslegerarmes kann weiter in einem, bezogen auf die übliche Verfahrrichtung des Bodenteiles, endseitigen Bereich des Bodenteiles vorgesehen sein. Hier wird bevorzugt, daß der die Steckdose aufweisende Auslegerarm in einem Eckbereich des zuvor genannten Endbereiches an dem Bodenteil angeformt ist. Die Ankopplung des Handgerätes an das Bodenteil über die Leitungs-Steckverbindung erfolgt in einem Bereich des Handgerätes, in welchem auch eine abschwenkbare Filterkassette ausgebildet sein kann. Um ein Öffnen dieser Kassette zum Auswechseln des eingelegten Filterbeutels auch bei mit dem Bodenteil gekoppelter Stellung zu ermöglichen, muß der Auslegerarm so gestaltet sein, daß dieser nicht in den Öffnungsweg der Kassette eingreift. Hier erweist sich die erwähnte Eckanordnung vorteilhaft. Die Ausbildung des Auslegerarmes ist so gewählt, daß dieser das Handgerät teilweise übergreift, wobei die Kopplung von bodenteilseitiger Steckdose und handgerätseitiger Steckaufnahme oberhalb der öffenbaren Filterkassette im Bereich eines frei kragenden Auslegerteiles des Handgerätgehäuses erfolgt. Weiter ist die Ausbildung so gewählt, daß die Steckverbindung etwa mittig bezüglich der Breitenerstreckung des Bodenteiles und des Handgerätes erfolgt, wobei die Steckdose derart ausgerichtet ist, daß diese in Längserstreckung, d. h. in Richtung der üblichen Fahrrichtung des Bodenteiles, weist. Zum Öffnen der Filterkassette des Handgerätes wird diese bevorzugt verschwenkt derart, daß die Filterkassette unter der frei kragenden Steckdose hertaucht. Weiter wird vorgeschlagen, daß das Handgerät im wesentlichen in einer Parallelverschiebung zu einem Aufnahmeboden des Bodenteiles zur Verrastung mit dem Bodenteil verlagerbar ist. Demnach wird zur Erzielung eines Bodenstaubsaugers das Handgerät mit integrierter Motor-Saug-Einheit parallel zum Aufnahmeboden des Bodenteiles in Richtung auf die starre Steckdose verschoben. Die bodenteilseitige Steckdose dient hierbei nicht nur zur Leitungs-Steckverbindung mit dem Handgerät, sondern auch zur mechanischen Kopplung der beiden Teile. Bevorzugt erfolgt die Verschiebung des Handgerätes auf dem Bodenteil parallel zu einer üblichen Verfahrrichtung des Bodenteiles, wobei der Aufnahmeboden bevorzugt in üblicher Verfahrrichtung des Bodenteiles nach unten geneigt verläuft. Zur sicheren Halterung des Handgerätes auf dem Bodenteil ist vorgesehen, daß an dem Bodenteil, entfernt zur steckdosenseitigen Halterung eine, Hinterschneidungen aufweisende Schiebehalterung vorgesehen ist. Letztere kann bspw. in Form einer Schwalbenschwanzführung ausgebildet sein. Hierdurch ist eine Zweipunktkopplung gegeben, welche zur Abnahme des Handgerätes nur willensbetont aufhebbar ist, bspw. über eine Tastenbetätigung im Bereich der Steckdose zur Aufhebung einer dortigen Verrastung. Weiter wird vorgeschlagen, daß das Bodenteil ein Dreirad-Fahrwerk aufweist. Dieses Fahrwerk ist bevorzugt aus zwei Heckrädern und einer voll drehbaren Frontrolle gebildet. Die beiden Heckräder sind dem Bereich der starren Steckdose zugeordnet. Als besonders vorteilhaft erweist es sich, daß das Bodenteil bei insgesamt im wesentlichen langgestrecktem Grundriß bezüglich einer seiner Schmalseiten aufstellbar ist. Die so gebildete Aufstellfläche ist in dem die starre Steckdose aufweisenden Endbereich des Bodenteiles ausgebildet, d. h. bei Betrieb als Bodenstaubsauger sinnvollerweise an dem der Zubehör-Anschlußseite des Handgerätes entgegengesetzten Endbereich.
Das Bodenteil ist somit bei Nichtbenutzung platzsparend aufstellbar, dies sowohl bei abgekoppeltem Handgerät als auch bei zur Bildung eines Bodenstaubsaugers angekoppeltem Handgerät. Hierzu wird weiter vorgeschlagen, daß in die Aufstellfläche zwei der Räder integriert sind. Dies sind bevorzugt die zuvor erwähnten Heckräder, welche im Eckbereich zwischen der aufstellflächenseitigen Schmalseite und den dieser zugeordneten Längsseiten angeordnet sind. Das Bodenteil wird demnach bei einem Aufstellen nicht nur auf die hierzu ausgebildete Schmalseite, sondern auch auf die in der Aufstellfläche integrierten Räder gestellt. Um ein sicheres Aufstellen des Bodenteiles zu gewährleisten, wird weiter vorgeschlagen, daß die beiden, in die Aufstellfläche integrierten Räder zueinander divergierende Achsen aufweisen. Diese Heckräder sind demnach im Fahrwerk unter einem Winkel angebracht, so daß bei einem Aufstellen des Bodenteiles in die Abstellsituation das Bodenteil nicht wegrollen kann, sondern über die Radachse dreht. Als besonders vorteilhaft erweist es sich, daß die Räder nach innen geneigt angeordnet sind. Dies bedeutet, daß die Heckräder einen negativen Sturz aufweisen. Weiter wird vorgeschlagen, daß das Bodenteil eine im wesentlichen dreieckförmige Grundrißfläche aufweist. Letztere ist bevorzugt in Form eines langgestreckten Dreieckes ausgeformt, wobei im Spitzenbereich dieses Dreieckes unterseitig die bereits erwähnte frei drehbare Frontrolle angeordnet ist und in dem diesem Spitzenbereich gegenüberliegenden schmalseitigen Endbereich die bevorzugt einen negativen Sturz aufweisenden Heckräder positioniert sind. Die beiden Heckräder können von aus dem Aufnahmeboden des Bodenteils ausgeformten Radkotflügeln überdeckt sein, wobei aus einem Radkotflügel der die starre Steckdose aufweisende, frei auskragende Auslegerarm auswächst. Weiter kann im Bereich des anderen, gegenüber dem Auslegerarm angeordneten Radkotflügels eine Spulertaste zum selbsttätigen Aufwickeln des Elektrokabels auf der Kabeltrommel ausgebildet sein. Es ist jedoch auch denkbar, diese Spulertaste zwischen den beiden Radkotflügeln im Bereich der schmalseitigen Aufstellfläche anzuordnen. In einer erfindungsgemäßen Ausgestaltung ist vorgesehen, daß der Aufnahmeboden in einem Querschnitt senkrecht zur Verlagerungsrichtung des Handgerätes auf dem Bodenteil hohlkehlartig ausgeformt ist. Bevorzugt wird hierbei eine gleichförmig gerundete Ausgestaltung des Aufnahmebodens quer zur Längserstreckung des Bodenteiles. Durch diese Ausgestaltung erfährt das Handgerät im Zuge des Einschiebens eine seitliche Führung, womit das Handgerät sich selbsttätig in die Kupplungsstellung ausrichtet. In einer bevorzugten Ausgestaltung des Erfindungsgegenstandes ist vorgesehen, daß die Kabeltrommel mit im wesentlichen senkrechter Wickelachse angeordnet ist. Die Kabeltrommel ist in einer Verstecktlage in einem aufnahmebodenseitigen Spulergehäuse positioniert und wickelt das Elektrokabel im wesentlichen parallel zur Ebenenerstreckung des Aufnahmebodens auf, wobei das freie, mit einem handelsüblichen Elektrostecker versehene Ende aus dem Bereich der Aufstellfläche des Bodenteiles austritt. In aufgewickeltem Zustand des Elektrokabels findet der endseitige Stecker Aufnahme in einer aufstellflächenseitig vorgesehenen Ausnehmung, so daß dieser Stecker in der Abstellsituation des Bodenteiles nicht störend in die Aufstellfläche ragt. Weiter wird vorgeschlagen, daß der Aufnahmeboden eine Durchgriffsöffnung aufweist. Letztere dient als Tragegriff zum Tragen des Bodenteiles in einer vertikalen Stellung, dies unabhängig davon, ob das Bodenteil mit dem Handgerät bestückt ist oder nicht. Bei einer Konfiguration des Staubsaugers als Bodenstaubsauger erweist sich hier die bereits erwähnte zweite Koppelstellung in Form einer Schiebehalterung als vorteilhaft, da diese bei einem Tragen des Gerätes in einer vertikalen Stellung oder auch bei einem Abstellen des Gerätes auf der Aufstellfläche einem Abkippen des angekoppelten Handgerätes von dem Bodenteil bzw. von dem Aufnahmeboden entgegenwirkt. Weiter kann die Durchgriffsöffnung des Aufnahmebodens auch dazu dienen, handgeräteunterseitig angeordnete Elemente auch bei Kopplung des Handgerätes an das Bodenteil zu erreichen. Bspw. kann das Handgerät unterseitig einen Klappdeckel aufweisen, welcher nach einem Öffnen die Entnahme eines Filters oder dergleichen ermöglicht. Durch die Durchgriffsöffnung kann eine solche Entnahme auch bei an das Bodenteil angekoppeltem Handgerät erfolgen. Als vorteilhaft erweist es sich auch, daß das dritte Rad endseitig des Aufnahmebodens in der Umrandung der Durchgriffsöffnung angeordnet ist. Dieses dritte Rad ist die bereits erwähnte voll drehbare Frontrolle. Weiter wird bei einem Staubsauger der in Rede stehenden Art, wobei an dem Bodenteil eine Aufnahme ausgebildet ist für ein Zusatzteil, wie bspw. eine Elektroteppichbürste, insbesondere zur Halterung an dem Bodenteil in aufrechtem Standzustand, vorgeschlagen, daß die Aufnahme in einer rechtwinkligen Projektion zu der Aufstellfläche bezüglich einer Radachse zum Handgerät hin versetzt angeordnet ist. Diese Aufnahme dient in der Abstellsituation des Staubsaugers, insbesondere bei einer Konfiguration als Bodenstaubsauger, als Abstellraste für ein Saugrohr, eine Elektroteppichbürste oder dergleichen. Das Saugrohr oder die Elektroteppichbürste besitzt hierzu bspw. eine hakenartige Ausformung, vermittels dessen das Zusatzteil im Bereich der Aufnahme an dem Bodenteil angekoppelt werden kann. Vermittels der aufnahmebodenseitigen Durchgriffsöffnung kann somit das gesamte Gerät, bestehend aus Bodenteil, Handgerät und angeschlossenem Saugschlauch, Saugrohr und eventuellem Vorsatzgerät getragen werden. Die bodenteilseitige Aufnahme zur Halterung des Zusatzteiles ist so positioniert, daß diese in der Abstellsituation des Gerätes in einer rechtwinkligen Projektion zu der Aufstellfläche des Bodenteiles angeordnet ist, so daß die über das Zusatzteil in die Aufnahme eingeleiteten Kräfte sicher über die Aufstellfläche abgeleitet werden können. Die versetzte Anordnung der Aufnahme bezüglich einer Radachse in Richtung zu dem angekoppelten Handgerät verhindert ein Verkippen des Gesamtgerätes in der Abstellsituation. Schließlich ist vorgesehen, daß im Bereich der starren Steckdose aufstellflächenseitig eine Aufnahme ausgebildet ist. Letztere ist bevorzugt gleich der der zuvor beschriebenen Aufnahme ausgebildet und dient ebenfalls zur Halterung eines Zusatzteiles, wie bspw. ein Saugrohr oder eine Elektroteppichbürste in Betriebssituation des Gerätes. Es ist so eine Parkraste ausgebildet, welche es ermöglicht, das Zusatzteil bei einer kurzen Unterbrechung des Saugvorganges gesichert an dem Bodenteil einzuhaken. Bevorzugt wird hierbei eine Ausgestaltung, bei welcher diese Aufnahme im Bereich des die starre Steckdose aufnehmenden Auslegerarmes ausgebildet ist.

Nachstehend ist die Erfindung desweiteren anhand der beigefügten Zeichnung, die jedoch lediglich zwei Ausführungsbeispiele darstellt, erläutert. Hierbei zeigt:
- Fig. 1: einen erfindungsgemäßen Staubsauger mit einem an einem verfahrbaren Bodenteil angekoppeltem Handgerät zur Bildung eines Bodenstaubsaugers mit einem über einen Saugschlauch an dem Handgerät angeschlossenem Saugrohr und einer Saugdüse;
- Fig. 2: das von dem Bodenteil vollständig abgekoppelte Handgerät, welches zur Bildung eines Handstaubsaugers mit einem Gerätestiel und einem gerätestielendseitigen Elektroanschlußkabel versehen ist;
- Fig. 3: das Handgerät in einer Konfiguration als Überbodenstaubsauger, unter Fortlassung des Gerätestieles, bei direktem Anschluß des Elektroanschlußkabels an dem Handgerät;
- Fig. 4: das verfahrbare Bodenteil in einer perspektivischen Darstellung, eine erste Ausführungsform betreffend;
- Fig. 5: eine Seitenansicht des Bodenteiles;
- Fig. 6: eine Draufsicht auf das Bodenteil;
- Fig. 7: eine Unteransicht des Bodenteiles;
- Fig. 8: die Vorderansicht des Bodenteiles in perspektivischer Darstellung;
- Fig. 9: eine Rückansicht des Bodenteiles;
- Fig. 10: eine der Fig. 4 entsprechende perspektivische Darstellung des Bodenteiles bei Aufschieben des Handgerätes zur Kopplung mit dem Bodenteil;
- Fig. 11: eine perspektivische Detaildarstellung eines eine Steckeraufnahme aufweisenden Auslegerarmes des Handgerätes;
- Fig. 12: eine Stirnansicht auf die Steckeraufnahme gemäß dem Pfeil XII in Fig. 11;
- Fig. 13: eine weitere perspektivische Detaildarstellung, eine bodenteilseitige Steckdose zur Kopplung mit der Steckaufnahme des Handgerätes zeigend;
- Fig. 14: den Schnitt gemäß der Linie XIV-XIV in Fig. 10; Fig. 15 eine der Fig. 14 entsprechende Darstellung, jedoch nach erfolgter Ankopplung des Handgerätes an dem Bodenteil;
- Fig. 16: eine Vergrößerung des Steckverbindungsbereiches aus Fig. 15;
- Fig. 17: eine der Fig. 4 entsprechende perspektivische Darstellung des Bodenteiles, jedoch bei angekoppeltem Handgerät zur Bildung eines Bodenstaubsaugers;
- Fig. 18: eine der Fig. 5 entsprechende Seitenansicht, jedoch die Konfiguration gemäß Fig. 17 betreffend;
- Fig. 19: eine Draufsicht auf den aus Handgerät und Bodenteil zusammengesetzten Bodenstaubsauger, mit strichpunktiert dargestellten Verschwenkstellungen einer Filterkassette des Handgerätes;
- Fig. 20: die Rückansicht des Bodenstaubsaugers gemäß Fig. 17;
- Fig. 21: das Bodenteil in einer Seitenansicht, jedoch eine Abstellsituation darstellend, wobei das Bodenteil auf einer Schmalseite aufgestellt ist, mit strichpunktiert dargestelltem, angekoppeltem Handgerät;
- Fig. 22: eine schematische Darstellung eines zweiten Ausführungsbeispieles des Bodenteiles, partiell geschnitten, bei strichpunktiert wiedergegebener Anordnung des Handgerätes;
- Fig. 23: das Bodenteil gemäß Fig. 22 in einer Abstellsituation, in welcher das Bodenteil auf eine Schmalseite aufgestellt ist.

Dargestellt und beschrieben ist zunächst mit Bezug zu Fig. 1 ein Staubsauger 1, welcher sich im wesentlichen aus einem Handgerät 2, welches eine nicht dargestellte Motor-Saug-Einheit beinhaltet, und einem verfahrbaren Bodenteil 3 zusammensetzt. Das Handgerät 2 ist über eine Steckverbindung 4 mit dem Bodenteil 3 gekoppelt. Weiter ist an dem Handgerät 2 über einen Saugschlauch 5 ein mit einer Saugdüse in Form einer Elektroteppichbürste 6 versehenes Saugrohr 7 angeschlossen. Im Anschlußbereich zwischen Saugrohr 7 und Saugschlauch 5 ist ein Handgriff 8 angeordnet, in welchem ein Schiebeschalter 9 integriert ist, zum Ein- bzw. Ausschalten und zur Leistungssteuerung der Motor-Saug-Einheit in dem Handgerät 2.

Erfindungsgemäß ist der Staubsauger 1 so ausgebildet, daß dieser sowohl als wie in Fig. 1 dargestellter Bodenstaubsauger als auch als Hand- oder Überbodenstaubsauger genutzt werden kann (vergl. Fig. 2 und 3). Hierzu wird das Handgerät 2 von dem Bodenteil 3 abgekoppelt und zur Bildung eines Handstaubsaugers gemäß Fig. 2 mit einem Gerätestiel 10 versehen. Letzterer wird in eine Steckaufnahme 11 eines an dem Handgerätgehäuse 12 angeordneten Auslegers 13 eingesteckt. Diese Steckaufnahme 11 dient bei Betrieb als Bodenstaubsauger gemäß Fig. 1 zur Kopplung mit dem Bodenteil 3.

Der Gerätestiel 10 besitzt an seinem dem Gehäuse 12 abgewandten Endbereich einen Handgriff 14. Der Elektroanschluß wird hergestellt über eine Anschlußleitung 15, welche einerends einen üblichen Elektrostecker und anderenends eine als Kaltgerätestecker ausgebildete Netzsteckdose 16 aufweist. Letztere ist in eine gerätestielseitige, dem Bereich des Handgriffes 14 zugeordnete Dosenaufnahme eingesteckt.

Sowohl Gerätestiel 10 als auch Gehäuse 12 weisen jeweils einen als Potentiometer-/Schaltermodul ausgebildeten Leistungsschalter 17, 18 auf. Letztere sind als Schiebeschalter ausgebildet, wobei der Leistungsschalter 17 im Bereich des Handgriffes 14 und der Leistungsschalter 18 im Bereich des Auslegers 13 des Motorgehäuses 12 positioniert sind.

Bei eingestecktem Gerätestiel 10 ist der Schiebeschalter 17 im Handgriff 14 aktiviert und der Schiebeschalter 18 des Gehäuses 12 deaktiviert. Diese Deaktivierung geschieht im Zuge des Einsteckens des Gerätestieles 10 in den Ausleger 13. Hierzu wird auf eine nicht vorveröffentlichte Patentanmeldung der Anmelderin DE-A-196 08 247 verwiesen.

Das mit einer abschwenkbaren Filterkassette 19 versehene Handgerät 2 kann auch als Überbodensauger gemäß Fig. 3 genutzt werden. Hierzu wird anstelle des Gerätestiels 10 die zuvor beschriebene Anschlußleitung 15 vermittels der Netzsteckdose 16 direkt in die Steckaufnahme 11 des Auslegers 13 eingesteckt. Der Schiebeschalter 18 des Gehäuses 12 ist in dieser Konfiguration aktiviert. Hierdurch ist ein handliches Gerät gegeben, welches bspw. mit einem Saugschlauch 5 und einer Vorsatzdüse für Überbodensaugarbeiten, wie bspw. das Absaugen von Polstern usw., genutzt werden kann.

Bei Nutzung des Staubsaugers 1 als Bodenstaubsauger gemäß Fig. 1 entfallen sowohl Gerätestiel 10 als auch Anschlußleitung 15. Der Elektroanschluß des Handgerätes 2 erfolgt über die Steckverbindung 4, wozu das Bodenteil 3 eine Anschlußleitung 20 aufweist mit endseitigem Netzstecker 21. In dieser Konfiguration ist der gehäuseseitige Schiebeschalter 18 des Handgerätes 2 deaktiviert. Die Leistungssteuerung der Motor-Saug-Einheit erfolgt über den Schiebeschalter 9 des saugrohrseitigen Griffes 8.

Das Bodenteil 3 ist in den Fig. 4 bis 9 in einer ersten Ausführungsform näher gezeigt. Es ist zu erkennen, daß sich das Bodenteil im wesentlichen aus einem als Dreirad-Fahrwerk ausgebildeten Aufnahmeboden 22 und einem von diesem Aufnahmeboden 22 ausgehenden, frei auskragenden Auslegerarm 23 zusammensetzt.

Der Aufnahmeboden 22 weist einen im wesentlichen langgestreckten Grundriß auf, wobei -bezogen auf den Grundriß- die Länge etwa dem doppelten der Breite entspricht. Konkret ist die Ausbildung so gewählt, daß die Grundrißfläche im wesentlichen einem langgestreckten, spitzwinkligen Dreieck entspricht, wobei die Dreiecksspitze stark verrundet ist. Die von diesem Spitzenbereich 29 ausgehenden Längskanten des Aufnahmebodens 22 sind leicht konvex gerundet und münden auf der der Spitze gegenüberliegenden Seite in eine im wesentlichen geradlinig, quer zur Längserstreckung des Grundrisses verlaufende Schmalseite 24.

Weiter ist der Aufnahmeboden 22 senkrecht zu seiner Längserstreckung hohlkehlartig, gleichförmig gerundet ausgeformt. Somit ist der Aufnahmeboden 22 wannenartig ausgebildet, wobei sich -im Querschnitt betrachtet- die die Kehle bildende Rundung von einer Längsrandkante zur gegenüberliegenden Längsrandkante des Aufnahmebodens 22 erstreckt, mit einem tiefsten Punkt, welcher in einer Projektion mit der Längsmittelachse x-x des Bodenteiles 3 zusammenfällt.

Der Aufnahmeboden 22 besitzt eine Durchgriffsöffnung 25, welche im Grundriß ebenfalls im wesentlichen dreieckförmig ausgebildet ist, wobei der Spitzenbereich dieses Dreieckes dem Spitzenbereich 29 des dreieckförmigen Aufnahmebodengrundrisses zugewandt ist. Die Eckbereiche der Durchgriffsöffnung 25 sind stark gerundet.

Bezogen auf eine quer zur Mittelachse x-x verlaufenden Längsmittenachse y-y ist die Durchgriffsöffnung 25 einseitig dieser Achse y-y ausgeformt unter Belassung einer Umrandung 26 zwischen der Durchgriffsöffnung 25 und den Längsrandkanten bzw. dem spitzen Endbereich 29 des Aufnahmebodens 22. Die von dem Spitzenbereich abgewandte Schmalseite 25' der Durchgriffsöffnung 25 erstreckt sich etwa auf Höhe der Längsmittenachse y-y. Demnach ist der Bereich des Aufnahmebodens 22 zwischen der Längsmittenachse y-y und der bodenseitigen Schmalseite 24 geschlossen ausgebildet. In diesem geschlossenen Bereich ist unterseitig des Aufnahmebodens 22 ein Gehäuse 27 an dem Boden 22 angeformt zur Aufnahme einer Kabeltrommel 28 (vergl. Fig. 9).

Der gesamte Aufnahmeboden 22 verläuft von der Schmalseite 24 ausgehend in Richtung auf den spitzen Endbereich 29 geneigt, dies in dem gezeigten Ausführungsbeispiel unter einem Winkel von ca. 15°.

Wie bereits erwähnt, weist das Bodenteil 3 ein Dreirad-Fahrwerk auf. Dieses ist gebildet durch zwei im Endbereich zwischen den Längsrandkanten und der Schmalseite 24 angeordneten Heckrädern 30 und einer unterseitig des Aufnahmebodens 22 in dessen spitzen Endbereich 29 angeordneten, voll drehbaren Frontrolle 31. Das Frontrad 31 ist auf einem voll drehbaren Teller 32 gehaltert, welcher im Bereich der Umrandung 26 zwischen der Durchgriffsöffnung 25 und der Spitze des Aufnahmebodens 22 positioniert ist.

Die beiden bevorzugt ummantelten Heckräder 30 weisen zueinander divergierende Achsen z, z' auf, wobei -wie aus Fig. 9 zu erkennen- die Heckräder 30 so angeordnet sind, daß diese nach innen geneigt sind. Die Neigung der Achsen z, z' beträgt in dem gezeigten Ausführungsbeispiel ca. 20° bis 30°.

Das zwischen den Heckrädern 30 unterhalb des Aufnahmebodens 22 angeordnete Gehäuse 27 bildet eine ebene, in einer Projektion gemäß Fig. 6 mit der Schmalseite 24 des Aufnahmebodens 22 zusammenfallende Aufstellfläche 33 aus. In diese Aufstellfläche 33 sind die Heckräder 30 integriert derart, daß die Aufstellfläche 33 und die zugeordneten Mantelbereiche der benachbarten Heckräder 30 eine gemeinsame Aufstellebene E bilden (vergl. hierzu Fig. 6).

Wie bereits erwähnt, ist zur Bildung der Steckverbindung 4 zwischen dem Bodenteil 3 und dem Handgerät 2 ein an dem Aufnahmeboden 22 angeformter Auslegerarm 23 vorgesehen. Letzterer wurzelt in einem Eckbereich zwischen einer Längskante des Aufnahmebodens 22 und der Schmalseite 24, wobei der Wurzelbereich gleichzeitig als Radkotflügel für das in diesem Bereich angeordnete Heckrad 30 dient.

Der Auslegerarm 23 erstreckt sich vom Wurzelbereich ausgehend schwanenhalsartig bis etwa -in einer Projektion gemäß Fig. 6 betrachtet- auf Höhe der Längsachse x-x des Bodenteiles 3. Hierbei folgt der Auslegerarm 23 mit seiner Körperachse im wesentlichen einer etwa quer zur Längsachse x-x verlaufenden Kreisabschnittslinie. Das frei auskragende Ende 34 des Auslegerarmes 23 beinhaltet eine starre Steckdose 35, welche, in einer Projektion gemäß Fig. 6 betrachtet, entlang der Längsachse x-x des Bodenteils 3 ausgerichtet ist.

Der die Steckdose 35 aufnehmende Gehäuseabschnitt des freien auskragenden Endes 34 ist in einer Projektion in Richtung auf den spitzen Endbereich 29 des Aufnahmebodens 22 -bezogen auf die Schmalseite 24- zurückversetzt angeordnet. Weiter ist mit Bezug zu der Projektion in Fig. 6 zu erkennen, daß ein parallel zur Längsachse x-x gemessener Abstand zwischen der Schmalseite 24 und einem Mündungsbereich 36 der Steckdose 35 etwa einem Viertel der Gesamtlängserstreckung des Bodenteiles 3 entspricht.

Die mit ihrem Mündungsbereich 36 in Richtung auf den spitzen Endbereich 29 ausgerichtete Steckdose 35 ist -bedingt durch die beschriebene Ausgestaltung des Auslegerarmes 23- frei kragend oberhalb des Aufnahmebodens 22 positioniert, wobei ein senkrecht zur Längserstreckung des Bodenteiles 3 gemessener Abstand zwischen der Steckdose 35 und der Oberseite des Aufnahmebodens 22 etwa einem Abstand von Aufnahmeboden 22 bis zur Aufstellebene der Heckräder 30 entspricht (vergl. Fig. 9).

Der, wie bereits erwähnt, hohlkehlartig ausgebildete Aufnahmeboden 22 geht in dem, das eine Heckrad 30 aufnehmenden Eckbereich gleichförmig gerundet in den Auslegerarm 23 über. Letzterer besitzt im Bereich des frei auskragenden Endes 34 Kontrolllampen 37, wodurch eine von oben, d. h. aus Richtung des Benutzers gut sichtbare, integrierte Betriebsanzeige, wie bspw. eine Stand-By-Anzeige, gebildet ist.

Das in Fig. 13 in einer perspektivischen Detaildarstellung gezeigte frei auskragende Ende 34 des Auslegerarmes 23 ist im wesentlichen rohrartig ausgebildet, wobei dieser rohrartige Abschnitt eine gleichfalls rohrartige Steckerführung 38 umfaßt, unter Belassung eines freien Ringraumes 39 zwischen der Mantelwandung 40 des auskragenden Endes 34 und der Außenwandung der Steckerführung 38.

Mit einem Abstand zur Mündung 36 ist die Steckdose 35 im Anschluß an die Steckerführung 38 positioniert. Letzterer ist bspw. innenwandig des rohrartigen Endes 34 klebeverbunden.

Die Steckdose 35 weist zwei Flachsteckeraufnahmen 41 und eine zwischen diesen beiden Flachsteckeraufnahmen 41 angeordnete Rundsteckeraufnahme 42 auf. Alle drei Aufnahmen sind bevorzugt leitend ausgebildet und rückseitig der Steckdose 35 an eine durch den Auslegerarm 23 verlaufende Anschlußleitung angeschlossen. Die Adern der Flachsteckeraufnahmen 41 führen zu der bereits erwähnten Kabeltrommel 28.

Diese Kabeltrommel 28 ist als bekannter Kabelspuler ausgebildet, wobei eine Wickelachse a-a etwa senkrecht zur Ebenenerstreckung des Aufnahmebodens 22 ausgerichtet ist. Die auf der Kabeltrommel 28 aufgewickelte Anschlußleitung 20 durchtritt den Bereich der Aufstellfläche 33 des Bodenteiles 3. Der endseitige Netzstekker 21 der Leitung 20 findet in der aufgespulten Stellung Aufnahme in einer in die Aufstellfläche 33 integrierten Ausnehmung 43. Letztere weist eine Tiefe auf, die ein vollständiges Eintauchen des Netzsteckers 21 in die Ausnehmung 43 gewährleistet, so daß der Netzstecker 21 nicht über die Aufstellebene E tritt.

Die Spulertaste 44 zur Betätigung des bevorzugt federunterstützten Kabelspulers ist im Bereich der Schmalseite 24 des Aufnahmebodens 22 zwischen den Heckrädern 30 angeordnet. Es ist jedoch auch denkbar, den Radkotflügel 45 des dem Auslegerarm 23 gegenüberliegenden Heckrades 30 als Spulertaste auszubilden.

Der die Steckaufnahme 11 aufweisende Ausleger 13 des Handgerätes 3 ist entsprechend dem frei auskragenden Ende 34 im Bereich der Steckdose 35 des Bodenteiles 3 rohrartig ausgebildet. Die Steckaufnahme 11 ist hierbei in einem frei auskragenden Endbereich des Auslegers 13 positioniert, wobei ein Mündungsquerschnitt der Steckaufnahme 11 im wesentlichen dem Mündungsquerschnitt des Ringraumes 39 des bodenteilseitigen, frei auskragenden Endes 34 entspricht.

In der Steckaufnahme 11 ist ein Stecker 46 angeordnet, welcher über einen Steckersockel 47 in der Steckaufnahme 11 befestigt ist. Der Steckersockel 47 weist einen Querschnitt auf, welcher dem Hohlprofilquerschnitt des Auslegers 13 bzw. der Steckaufnahme 11 entspricht. Der Steckersockel 47 ist paßgenau in der Steckaufnahme 11 gehaltert und bspw. mit der Innenwandung des Auslegers 13 klebeverbunden.

Der an dem Steckersockel 47 zugeordnete Stecker 46 ragt von dem Sockel 47 ausgehend frei in den Raum der Steckaufnahme 11, wozu der Stecker 46 querschnittsverkleinert ist gegenüber dem Steckersockel 47 bzw. der Innenwandung der Steckaufnahme 11.

Bedingt durch die frei kragende Ausgestaltung des Stekkers 46 ergibt sich zwischen der Steckaufnahme-Innenwandung und der Außenwandung des Steckers 46 ein ringförmiger Freiraum 48.

Auf dem freien Stirnende 49 des Steckers 46 sind Flachstecker 50 frei kragend in dem Steckaufnahmeraum positioniert. Wie insbesondere aus Fig. 12 zu erkennen, ist mittig zwischen den Flachsteckern 50, einem unteren Krümmungsbereich des Querschnittes zugeordnet, ein Rundstecker 51 vorgesehen, welcher gleichfalls in den Steckaufnahmeraum hineinragt.

Sowohl die Flachstecker 50 als auch der Rundstecker 51 sind elektrisch leitend und rückwärtig im Bereich des Steckers 46 bzw. des Steckersockels 47 mit entsprechenden Anschlußleitungen, welche innerhalb des Motorgehäuses zu einer Elektronik oder dergleichen führen, verbunden. Hierbei dienen die Flachstecker 50 zum Spannungsanschluß des Gerätes sowohl beim Betrieb als Handstaubsauger oder Überbodenstaubsauger gemäß den Fig. 2 und 3 als auch beim Betrieb als Bodenstaubsauger gemäß Fig. 1. Der Rundstecker 51 dient zur Signalübertragung, bspw. bei einer Konfiguration als Handstaubsauger gemäß Fig. 2 zur Signalübertragung des in dem Gerätestiel 10 bzw. in dessen Handgriff 14 angeordneten Leistungsschalters 17.

Weiter ist die Anordnung so getroffen, daß die Flachstecker 50 und der Rundstecker 51 mit Abstand zu der Mündung 52 der Steckaufnahme 11 enden.

In dem freien Bereich zwischen Mündung 52 und Stirnfläche 49 des Steckers 46 besitzt die Steckaufnahme 11 eine Rastaufnahme 53, in welche ein Rastnocken einrasten kann. Sowohl der Gerätestiel 10 zur Bildung eines Handstaubsaugers gemäß Fig. 2 als auch die Anschlußleitung 15 bzw. deren Netzsteckdose 16 zur Bildung eines Überbodensaugers gemäß Fig. 3 weisen einen solchen Rastnocken auf. Die Rastaufnahme 53 ist mit einem Auswerfer 54 zum Ausrücken eines in die Aufnahme 53 eintretenden Rastzapfens versehen. Der Auswerfer 54 besteht aus einem flexiblen Kunststoffteil 55 mit einem eingebundenen metallischen Drückteil 56, welches in die Rastaufnahme 53 hineinragt. Das flexible Kunststoffteil 55 ist im Bereich der Rastaufnahme 53 gehaltert, so daß durch einfaches Drücken auf dieses Kunststoffteil 55 das Drückteil 56 derart verlagert wird, daß ein in dieser Rastaufnahme 53 einliegender Rastnocken aus der Aufnahme bewegt wird zur Lösung der Verrastung.

Wie bereits erwähnt, ist in dem Ausleger 13 des Handgerätes 2 ein Leistungsschalter 18 angeordnet, welcher als Schiebeschalter ausgebildet ist. In den in den Fig. 14 bis 16 gezeigten Schnittdarstellungen ist jeweils lediglich die Schiebe-Betätigungshandhabe des Leistungsschalters dargestellt, d. h. unter Fortlassung des durch die Handhabe zu betätigenden Potentiometer-/Schaltermoduls.

Der Leistungsschalter 18 bzw. dessen Handhabe weist einen Fernbetätigungsfortsatz 57 auf, welcher sich in einer Grundstellung gemäß Fig. 14, d. h. in einer Aus-Stellung des Leistungsschalters, bis zum Stirnende 49 des Steckers 46 erstreckt.

Ein frei kragender Abschnitt 58 des Fernbetätigungsfortsatzes 57 liegt zumindest im Bereich einer endseitigen Rastausformung 59 in dem zwischen Stecker 46 und Steckaufnahme-Innenwandung gebildeten ringförmigen Freiraum 48 ein.

Soll der erfindungsgemäße Staubsauger 1 als Bodenstaubsauger gemäß Fig. 1 genutzt werden, so wird das Handgerät 2, eventuell nach vorheriger Entfernung des Gerätestiels 10 und/oder der Anschlußleitung 15, entsprechend der in Fig. 10 veranschaulichten Weise parallel zu dem Aufnahmeboden 22 des Bodenteiles 3 zur Verrastung mit letzterem verlagert (in Pfeilrichtung r).

Das Handgerät 2 weist zumindest in dem mit dem Aufnahmeboden 22 korrespondierenden unteren Bereich eine der Hohlkehlkontur des Aufnahmebodens 22 entsprechende Wandungsausformung, womit sich im Zuge des Einschiebens des Handgerätes 2 eine selbsttätige Ausrichtung desselben auf dem Bodenteil 3 ergibt. Dies hat zur Folge, daß auch die Steckaufnahme 11 nahezu selbsttätig die in dem Auslegerarm 23 angeordnete Steckdose 35 zur Bildung der Steckverbindung 4 auffindet.

Die Hohlprofilwandung der Steckaufnahme 11 wird im Zuge des Einschiebens in den Ringraum 39 zwischen Steckerführung 38 und Mantelwandung 40 des auskragenden Auslegerarmendes 34 eingeführt, wobei gleichzeitig die der Steckdose 35 vorgelagerte Steckerführung 38 in den Steckaufnahme-Innenraum eintritt. Im Zuge des weiteren Einschiebens trifft die Rastausformung 59 des Fernbetätigungsfortsatzes 57 gegen die Stirnkante der Steckerführung 38. Eine weitere Verlagerung bewirkt zunächst ein Ausweichen des federnden Endes im Bereich der Rastausformung 59 derart, daß im weiteren Zuge des Einschiebens die Rastausformung 59 in eine Rastausnahme 60 der Steckerführung 38 eintritt. Dies hat zur Folge, daß bei einer weiteren Verlagerung des Handgerätes 2 in Richtung des Pfeiles r zur Erreichung der endgültigen Kopplungsstellung gemäß den Fig. 17 bis 20 der Fernbetätigungsfortsatz 57 über diese Verrastung mitgeschleppt wird, was eine Verlagerung des Leistungsschalters 18 bzw. dessen Schiebe-Betätigungshandhabe in eine Maximalstellung bewirkt. Im Zuge dieses Einschiebens durchfährt der Stecker 46 den Bereich der Steckerführung 38 bei gleichzeitigem Eintauchen der Steckerführungswandung in den zwischen Stecker 46 und Steckaufnahme-Innenwandung gebildeten Freiraum 48. In der endgültig eingeschobenen Stellung gemäß den Fig. 15 und 16 stützt sich die Steckdose 35 in ihrem Stirnbereich auf der Stirnseite 49 des Steckers 48 und die Stirnfläche der Steckerführung 38 auf einer Stirnfläche des Steckersockels 47 ab. Die Flachstecker 50 und der Rundstecker 51 finden Aufnahme in den Flachsteckeraufnahmen 41 und der Rundsteckeraufnahme 42 der Steckdose 35 zur Kupplung der elektrischen Leitungen.

In der Endstellung rastet ein im Bereich der Steckdose 35 vorgesehener, abgefederter Rastnocken 61 in die Rastaufnahme 53 der Steckeraufnahme 11 ein. Eine Aufhebung dieser Verrastung ist nur willensbetont möglich. Da jedoch entgegen den Steckverbindungen von Handgerät 2 mit einem Gerätestiel 10 bzw. mit einem Netzstecker 16 der Auswerfer 54 der Steckaufnahme 11 in einer Verstecktlage im Bereich des steckerseitigen Ringraumes 39 liegt, ist zur Betätigung dieses Auswerfers ein weiterer, gleich ausgebildeter Auswerfer 62 in der Mantelwandung 40 des freien Auslegerarmendes 34 integriert. Wie aus den Fig. 15 und 16 zu erkennen, ist so ein gedoppelter Auswerfer gebildet. Die Betätigung des auslegerarmseitigen Auswerfers 62 bewirkt eine Abwärtsverlagerung des steckaufnahmeseitigen Auswerfers 54, was eine Zurückverlagerung des Rastnockens 61 entgegen der Federkraft zur Folge hat.

Nach einem Lösen dieser Verrastung kann das Handgerät 2 in einfachster Weise wieder entgegen der Richtung des Pfeiles r von dem Bodenteil 3 abgezogen werden, wobei hier durch die Rastverbindung zwischen Fernbetätigungsfortsatz 57 und der Rastaufnahme 60 der Steckerführung 38 eine Zurückverlagerung des Schiebeschalters 18 bzw. dessen Handhabe in eine Aus-Stellung bewirkt wird.

Die zuvor beschriebene Steckverbindung 4 dient sowohl zur elektrischen als auch zur mechanischen Verbindung von Handgerät 2 und Bodenteil 3.

Wie bereits erwähnt, kann das Bodenteil 3 auch mitsamt dem eingesteckten Handgerät 2 in eine Aufstellposition gebracht werden, indem das Bodenteil 3 auf die schmalseitige Aufstellfläche 33 abgestellt wird. Um hier einem Abkippen des Handgerätes 2 entgegenzuwirken, ist eine weitere Rast zwischen diesen beiden Teilen vorgesehen. Letztere ist entfernt zur steckdosenseitigen Halterung an dem Bodenteil 3 vorgesehen.

So ist in dem gezeigten Ausführungsbeispiel eine Schiebehalterung 63 vorgesehen, welche dem spitzen Endbereich 29 im Bereich der Umrandung 26 auf dem Aufnahmeboden 22 angeordnet ist, bei Ausrichtung in Längserstreckung des Aufnahmebodens 22 entlang der Achse x-x. Diese Schiebehalterung 63 weist ebenfalls in Längserstreckung des Bodenteiles 3 ausgerichtete Hinterschneidungen auf, zur Erfassung von handgerätseitigen, nicht dargestellten, im Zuge des Aufschiebens des Handgerätes 2 auf das Bodenteil 3 einzuführenden Stegen. Bspw. können diese Hinterschneidungen in Form einer Schwalbenschwanzführung ausgebildet sein.

Wie aus den Fig. 17 bis 20 zu erkennen, ist die Ausformung und Ausrichtung des die Steckdose 35 aufweisenden Auslegerarmes 23 so gewählt, daß dieser das Handgerät 2 teilweise übergreift. Bedingt durch diese Ausgestaltung ist es ermöglicht, daß die erwähnte, abschwenkbare Filterkassette 19 des Handgerätes 2 auch in mit dem Bodenteil 3 gekoppelter Stellung zum Auswechseln eines Filterbeutels abschwenkbar ist (siehe strichpunktierte Schwenkstellungen der Filterkassette 19 in Fig. 19).

In den Fig. 22 und 23 ist in einer schematischen Darstellung ein zweites Ausführungsbeispiel des Bodenteiles 3 dargestellt. Es ist zu erkennen, daß an diesem Bodenteil 3 im Bereich seiner Aufstellfläche 33 eine Arretierungsvorrichtung vorgesehen ist, zum Parken eines Zusatzteiles, wie bspw. ein Saugrohr 7 oder eine Elektroteppichbürste 6 in horizontaler Lage, d. h. in Betriebslage des Bodenteiles 3 gemäß Fig. 22. Diese Arretierungsvorrichtung ist in Form einer schlitzartigen Aufnahme 64 ausgebildet, in welche ein, an dem Zusatzteil angeordneter Finger oder dergleichen zum Einhängen des Zusatzteiles eingreifen kann. Dies ist bspw. dann von Vorteil, wenn die Saugarbeit kurzzeitig unterbrochen wird.

Das Bodenteil 3 besitzt eine weitere Aufnahme 65 im Unterbodenbereich, d. h. unterhalb des Aufnahmebodens 22, welche Aufnahme 65 gleich der Aufnahme 64 schlitzartig ausgebildet ist. Diese Aufnahme 65 dient als Arretierungsvorrichtung zum Parken des Zusatzteiles in vertikaler Stellung des Bodenteiles 3, d. h. in auf die Aufstellfläche 33 abgestellter Stellung bei Nichtgebrauch des Staubsaugers 1. Das Zusatzteil liegt in dieser Stellung an der Pahrwerksunterseite an.

Aus der in Fig. 23 gezeigten vertikalen Stellung, d. h. der Abstellsituation des Staubsaugers 1 bei Aufstellen desselben auf die Aufstellfläche 33, ist zu erkennen, daß die Aufnahme 65 in einer rechtwinkligen Projektion zu der Aufstellfläche 33 bezüglich der Radachse z-z eines Hinterrades 30 in Richtung zu dem Handgerät 2 bzw. in Richtung auf die Steckdose 35 hin versetzt angeordnet ist. Konkret ist die Ausgestaltung so getroffen, daß die Aufnahme 65 in einer rechtwinkligen Projektion zu der Aufstellfläche 33 seitlich, der Steckdose 35 zugewandt, jedoch nahe der Radachse z-z angeordnet ist. Diese Ausgestaltung hat den wesentlichen Vorteil, daß bei einem Parken eines Zusatzteiles an dem Bodenteil 3 die eingeleiteten Kräfte in optimaler Weise in die Aufstellfläche 33 abgeleitet werden. Einem Kippen des gesamten Staubsaugers 1 ist somit entgegengewirkt.

## Patentansprüche

1. Staubsauger (1), bestehend aus einem verfahrbaren Bodenteil (3) und einer Motor-Saug-Einheit (2), wobei zum Spannungsanschluß eine Anschlußleitung (20) mit endseitigem Netzstecker (21) auf einer im Bodenteil (3) angeordneten Kabeltrommel (28) vorgesehen ist, dadurch gekennzeichnet, daß eine auskuppelbare elektrische und mechanische Verbindung (4) zwischen Motor-Saug-Einheit (2) und Bodenteil (3) vorgesehen ist, so daß die Motor-Saug-Einheit (2) von dem Bodenteil (3) vollständig abkoppelbar ist zur Benutzung als Handgerät.

2. Staubsauger nach Anspruch 1, dadurch gekennzeichnet, daß das Bodenteil (3) eine starre Steckdose (35) aufweist, zur Leitungs-Steckverbindung mit der Motor-Saug-Einheit (2), bei Kopplung der Motor-Saug-Einheit (2) mit dem Bodenteil (3).

3. Staubsauger nach Anspruch 2, dadurch gekennzeichnet, daß die Steckdose (35) zum teilweisen Übergriff der Motor-Saug-Einheit (2) ausgebildet ist.

4. Staubsauger nach einem oder mehreren der vorhergehenden Ansprüche dadurch gekennzeichnet, daß die Motor-Saug-Einheit (2) im wesentlichen in einer Parallelverschiebung zu einem Aufnahmeboden (22) des Bodenteiles (3) zur Verrastung mit dem Bodenteil (3) verlagerbar ist.

5. Staubsauger nach einem oder mehreren der vorhergehenden Ansprüche, dadurch gekennzeichnet, daß an dem Bodenteil (3), entfernt zur steckdosenseitigen Halterung eine, Hinterschneidungen aufweisende Schiebehalterung (63) vorgesehen ist.

6. Staubsauger nach einem oder mehreren der vorhergehenden Ansprüche, dadurch gekennzeichnet, daß das Bodenteil (3) ein Dreirad-Fahrwerk aufweist.

7. Staubsauger nach einem oder mehreren der vorhergehenden Ansprüche, dadurch gekennzeichnet, daß das Bodenteil (3) bei insgesamt im wesentlichen langgestrecktem Grundriß bezüglich einer seiner Schmalseiten (24) aufstellbar ist.

8. Staubsauger nach Anspruch 7, dadurch gekennzeichnet, daß in die Aufstellfläche (33) zwei der Räder (30) integriert sind.

9. Staubsauger nach Auspruch 8, dadurch gekennzeichnet, daß die beiden in die Aufstellfläche (33) integrierten Räder (30) zueinander divergierende Achsen (z-z) aufweisen.

10. Staubsauger nach Anspruch 9, dadurch gekennzeichnet, daß die Räder (30) nach innen geneigt angeordnet sind.

11. Staubsauger nach einem oder mehreren der vorhergehenden Ansprüche, dadurch gekennzeichnet, daß das Bodenteil (3) eine im wesentlichen dreieckförmige Grundrißfläche aufweist.

12. Staubsauger nach einem oder mehreren der vorhergehenden Ansprüche, dadurch gekennzeichnet, daß der Aufnahmeboden (22) in einem Querschnitt senkrecht zur Verlagerungsrichtung (r) der Motor-Saug-Einheit (2) auf dem Bodenteil (3) hohlkehlartig ausgeformt ist.

13. Staubsauger nach einem oder mehreren der vorhergehenden Ansprüche, dadurch gekennzeichnet, daß in dem Aufnahmeboden (22) die Kabeltrommel (28) mit im wesentlichen senkrechter Wickelachse (a-a) angeordnet ist.

14. Staubsauger nach einem oder mehreren der vorhergehenden Ansprüche, dadurch gekennzeichnet, daß der Aufnahmeboden (22) eine Durchgriffsöffnung (25) aufweist.

15. Staubsauger nach Anspruch 14, dadurch gekennzeichnet, daß das dritte Rad (31) endseitig des Aufnahmebodens (22) in der Umrandung (26) der Durchgriffsöffnung (25) angeordnet ist.

16. Staubsauger nach einem oder mehreren der vorhergehenden Ansprüche, wobei an dem Bodenteil (3) eine Aufnahme (65) ausgebildet ist für ein Zusatzteil, wie bspw. eine Elektroteppichbürste (6), insbesondere zur Halterung an dem Bodenteil (3) in aufrechtem Standzustand, dadurch gekennzeichnet, daß die Aufnahme (65) in einer rechtwinkligen Projektion zu der Aufstellfläche (33) bezüglich einer Radachse (z-z) zur Motor-Saug-Einheit (2) hin versetzt angeordnet ist.

17. Staubsauger nach einem oder mehreren der vorhergehenden Ansprüche, dadurch gekennzeichnet, daß im Bereich der starren Steckdose (35) aufstellflächenseitig eine Aufnahme (64) ausgebildet ist.

## Claims

1. Vacuum cleaner (1) comprising a mobile base part (3) and a motor-suction unit (2), a connection line (20) with a mains plug (21) at the end being provided, for voltage connection, on a cable drum (28) disposed in the base part (3), characterized in that a disengageable electrical and mechanical connection (4) is provided between motor-suction unit (2) and base part (3), so that the motor-suction unit (2) is fully detachable from the base part (3) for use as a hand-held appliance.

2. Vacuum cleaner according to Claim 1, characterized in that the base part (3) has a rigid socket (35) for the plug-in connection of the line to the motor-suction unit (2) when the motor-suction unit (2) is coupled to the base part (3).

3. Vacuum cleaner according to Claim 2, characterized in that the socket (35) is formed to extend in part over the motor-suction unit (2).

4. Vacuum cleaner according to one or more of the preceding claims, characterized in that the motor-suction unit (2) can be displaced substantially in parallel displacement to an accommodating base (22) of the base part (3) for latching to the base part (3).

5. Vacuum cleaner according to one or more of the preceding claims, characterized in that a sliding-action securing means (63) which has undercuts is provided on the base part (3), remote from the socket-side securing means.

6. Vacuum cleaner according to one or more of the preceding claims, characterized in that the base part
(3) has a three-wheel running mechanism.

7. Vacuum cleaner according to one or more of the preceding claims, characterized in that the base part (3), with an overall substantially elongate outline, can be set in the upright position in relation to one of its narrow sides (24).

8. Vacuum cleaner according to Claim 7, characterized in that two of the wheels (30) are integrated into the upright-positioning surface (33).

9. Vacuum cleaner according to Claim 8, characterized in that the two wheels (30), which are integrated in the upright-positioning surface (33), have axes (z-z) which diverge from one another.

10. Vacuum cleaner according to Claim 9, characterized in that the wheels (30) are arranged in an inwardly inclined manner.

11. Vacuum cleaner according to one or more of the preceding claims, characterized in that the base part (3) has a substantially triangular surface area in plan view.

12. Vacuum cleaner according to one or more of the preceding claims, characterized in that, in a cross-section perpendicular to the displacement direction (r) of the motor-suction unit (2) on the base part (3), the accommodating base (22) is formed in the manner of a concave channel.

13. Vacuum cleaner according to one or more of the preceding claims, characterized in that the cable drum (28) is disposed in the accommodating base (22) with a substantially vertical winding axis (a-a).

14. Vacuum cleaner according to one or more of the preceding claims, characterized in that the accommodating base (22) has a through-passage opening (25).

15. Vacuum cleaner according to Claim 14, characterized in that the third wheel (31) is disposed at the end of the accommodating base (22), in the region (26) surrounding the through-passage opening (25).

16. Vacuum cleaner according to one or more of the preceding claims, there being formed on the base part (3) a mount (65) for an additional part, such as for example an electric carpet brush (6), in particular for securing on the base part (3) in an upright standing condition, characterized in that, in a right-angled projection with respect to the upright-positioning surface (33), the mount (65) is disposed offset in the direction of the motor-suction unit (2) in relation to a wheel axis (z-z).

17. Vacuum cleaner according to one or more of the preceding claims, characterized in that, in the region of the rigid socket (35), a mount (64) is formed on the upright-positioning-surface side.

## Revendications

1. Aspirateur à poussières (1) constitué d'une partie fond (3) déplaçable et d'un ensemble aspiration-moteur (2), une ligne de raccordement électrique (20) munie à une extrémité d'une prise de secteur (21), étant prévue sur un tambour à câble (28) disposé dans la partie fond (3), pour assurer le raccordement électrique, caractérisé en ce qu'un mécanisme de liaison électrique et mécanique (4), susceptible d'être désaccouplé, est prévu entre l'ensemble aspiration-moteur (2) et la partie fond (3), de manière que l'ensemble aspiration-moteur (2) puisse être complètement désaccouplé de la partie fond (3), dans le but d'une utilisation en appareil portatif.

2. Aspirateur à poussières selon la revendication 1, caractérisé en ce que la partie fond (3) présente une prise de courant femelle (35) rigide, pour assurer la liaison par enfichage de la ligne à l'ensemble aspiration-moteur (2), lors de l'accouplement de l'ensemble aspiration-moteur (2) à la partie fond (3).

3. Aspirateur à poussières selon la revendication 2, caractérisé en ce que la prise de courant femelle (35) est configurée pour entourer partiellement par le dessus l'ensemble aspiration-moteur (2).

4. Aspirateur à poussières selon une ou plusieurs des revendications précédentes, caractérisé en ce que l'ensemble aspiration-moteur (2) est déplaçable sensiblement en une trajectoire parallèle à un fond de logement (22) de la partie fond (3), pour obtenir un encliquetage à la partie fond (3).

5. Aspirateur à poussières selon une ou plusieurs des revendications précédentes, caractérisé en ce qu'une fixation coulissante (63), présentant des contre-dépouilles, est prévue sur la partie fond (3), à distance de la fixation située du côté de la prise de courant.

6. Aspirateur à poussières selon une ou plusieurs des revendications précédentes, caractérisé en ce que la partie fond (3) présente un train de roulement à trois roues.

7. Aspirateur à poussières selon une ou plusieurs des revendications précédentes, caractérisé en ce que, du fait d'avoir un profil sensiblement allongé, la partie fond (3) est susceptible d'être installée en étant posée sur l'un de ses côtés étroits (24).

8. Aspirateur à poussières selon la revendication 7, caractérisé en ce que deux des roues (30) sont intégrées dans la face de pose (33).

9. Aspirateur à poussières selon la revendication 8, caractérisé en ce que les deux roues (30) intégrées dans la face de pose (33) présentent des axes (z-z) divergeant l'un par rapport à l'autre.

10. Aspirateur à poussières selon la revendication 9, caractérisé en ce que les roues (30) sont inclinées vers l'intérieur.

11. Aspirateur à poussières selon l'une ou plusieurs des revendications précédentes, caractérisé en ce que la partie fond (3) présente un profil de surface sensiblement triangulaire.

12. Aspirateur à poussières selon une ou plusieurs des revendications précédentes, caractérisé en ce que le fond de logement (22) est creusé à la façon d'une goulotte, si l'on observe en coupe transversale, perpendiculaire à la direction de déplacement (r) de l'ensemble aspiration-moteur (2) sur la partie fond (3).

13. Aspirateur à poussières selon une ou plusieurs des revendications précédentes, caractérisé en ce que le tambour à câble (28) est disposé dans le fond de logement (22), avec un axe d'enroulement (a-a) sensiblement vertical.

14. Aspirateur à poussières selon une ou plusieurs des revendications précédentes, caractérisé en ce que le fond de logement (22) présente une ouverture de pénétration pour prise (25).

15. Aspirateur à poussières selon la revendication 14, caractérisé en ce que la troisième roue (31) est disposée du côté extrémité du fond de logement (22), dans la bordure (26) de l'ouverture de passage pour prise (25).

16. Aspirateur à poussières selon l'une ou plusieurs des revendications précédentes, un logement (65) pour une partie additionnelle, telle que, par exemple, une brosse électrique pour tapis (6), en particulier pour la fixation sur la partie fond (3) à l'état posé verticalement, étant ménagé sur la partie fond (3), caractérisé en ce que, en observant en projection perpendiculaire par rapport à la face de pose (33), le logement (65) est décalé par rapport à un axe de roue (z-z), par rapport à l'ensemble aspiration-moteur (2).

17. Aspirateur à poussières selon l'une ou plusieurs des revendications précédentes, caractérisé en ce qu'un logement (64) est réalisé dans la zone de la prise électrique rigide (35), du côté de la face de pose.
